# EUROPÄISCHE PATENTSCHRIFT

(11) **EP 1 396 458 B1**
(45) Veröffentlichungstag und Bekanntmachung des Hinweises auf die Patenterteilung: **14.04.2010**
(21) Anmeldenummer: 03016954.4
(22) Anmeldetag: 25.07.2003
(51) Int. Cl.: B66B 7/06, B66B 11/08

(54) **Aufzugsanlage mit einer aus Riemen und Scheiben bestehenden Antriebsübertragungsanordnung**
Elevator with transmission-suspension arrangement consisting of a belt and pulleys
Ascenseur avec dispositif de transmission et suspension comprenant une couroie et des poulies

(30) Priorität: 05.09.2002 DE 10240988
(43) Veröffentlichungstag der Anmeldung: 10.03.2004
(73) Patentinhaber: Inventio AG, 6052 Hergiswil NW (CH)
(72) Erfinder: Göser, Hubert, 29451 Dannenberg (DE); Winkler, Thomas, 29451 Dannenberg (DE); Kucharczyk, Andre, 29499 Gülden (DE)

(56) Entgegenhaltungen:
- WO-A-03/043922
- WO-A-03/059798
- DE-A- 10 033 626
- US-A- 4 773 895
- US-A1- 2002 000 346

## Beschreibung

Die Erfindung betrifft eine Aufzugsanlage mit einer aus Riemen und Scheiben bestehenden Antriebsübertragungsanordnung, gemäss dem Oberbegriff des Anspruchs 1.

Dabei soll über diverse Umlenk-und Antriebs-Scheiben mit Hilfe eines Riemens eine Verbindung zwischen Hebelast und Gegengewicht hergestellt und Lasten gehoben und gesenkt werden.

### Stand der Technik

In der Aufzugstechnik ist ausser der Verwendung von Seilen auch die Verwendung von Flachriemen (Glattriemen) bekannt. Die US2002/0000346A1 zeigt einen solchen Glattriemen, der den Vorteil hat, dass die Druckverteilung zwischen Antriebs-Scheibe und Glattriemen gleichmässig verteilte und emiedrigt ist.

Mit Glattriemen kann nur im begrenzten Masse Kraft übertragen werden. Auch ist bei Glattriemen eine seitliche Führung unumgänglich. Zwar ist bei Glattriemen in Verbindung mit balligen Scheiben ein gewisser Selbstzentrierungseffekt gegeben. In der Aufzugstechnik kann jedoch aus Sicherheitsgründen auf den Einsatz von Bordscheiben bei der Verwendung von Glattriemen nicht gänzlich verzichtet werden.

Keilrippenriemen sind bisher nur als endlose, umlaufende Antriebselemente in einer Länge von maximal 5 bis 7 Metern bekannt. Die US4773895A zeigt einen endlos geschlossenen Keilrippenriemen für Verbrennungsmotoren. Laut Erfindungsgedanken haben beide Seiten des Keilrippenriemens eine unterschiedliche Anzahl von Rippen. Solche Riemen können in der Aufzugstechnik nicht als Zugelemente verwendet werden, denn 5 bis 7 m wären für einen Aufzugsriemen zu kurz, weil das nur ca. 2 m Aufzugshubhöhe bedeuten würde.

### Aufgabe der Erfindung

Die Aufgabe der Erfindung besteht darin, in einer Aufzugsanlage eine aus Riemen und Scheiben bestehende Antriebsübertragungsanordnung zu schaffen, bei der - verglichen mit Glattriemen - eine höhere Leistung übertragen werden kann. Außerdem soll auf die Verwendung von Bordscheiben verzichtet werden können.

### Lösung und Vorteile

Gemäß Anspruch 1 sind auf mindestens einer Seite (d. h. auf Unter- und/oder Oberseite) eines Flachriemens Längsrippen vorgesehen.
In Verbindung mit entsprechenden (Rillen-)Scheiben ist auch bei der in der Aufzugstechnik gegebenen komplizierten Umlenkgeometrie stets eine zuverlässige Führung gewährleistet.
Vorversuche haben gezeigt, dass mit der erfindungsgemäßen Flachrippenriemen/Rillenscheiben-Kombination - verglichen mit bisher in der Aufzugstechnik vorgesehenen glatten Flachriemen - eine um bis zu 80% höhere Kraftübertragung realisiert werden kann.

Bei der Auswahl der geometrischen Verhältnisse haben sich die folgenden Dimensionierungen und Relationen als besonders geeignet erwiesen:
1.) Die Summe Σ der Auflagebreiten a, insbesondere auf der Antriebsseite des Riemens, sollte mindestens die Hälfte der Gesamtbreite b des Riemens betragen;
2.) Das Verhältnis der Dicke c des ungerippten Riemenkernbereichs zur Dicke d des Gesamtriemens sollte für beidseitig gerippte Riemen im Bereich 1 : 1,5 bis 1 : 10 und für einseitig gerippte Riemen im Bereich 1 : 1,5 bis 1 : 5 liegen;
3.) Der Flankenwinkel α der Rippen sollte zwischen 30° und 90°, vorzugsweise zwischen 30° und 60°, sein.

Bei Leistungsmessungen hat sich herausgestellt: Je spitzer der Winkel desto mehr Leistung kann übertragen werden. Um eine gute seitliche Abstützung zu gewährleisten, sollte die Abstützfläche möglichst groß und möglichst steil sein.

Bei der Ausgestaltung des Riemens ist man nicht an ein beidseitig gleichartiges Profil gebunden. Es können durchaus unterschiedliche geometrische Ausführungen der Rippen auf Innen- und Außenseite realisiert werden. Außerdem ist eine Kombination: Rippenprofil mit Glattprofil denkbar, wobei eine Seite ein Keilrippenprofil und die andere Seite ein glattes Profil aufweist.

Der erfindungsgemäß beidseitig mit Längsrippen versehene Flachriemen kann auch über glatte Scheiben laufen. Für diesen Fall ist der Riemen so ausgebildet, dass durch plane Stirnflächen auf den Riemenrippen eine ausreichend große Auflagefläche zwischen Riemen und Scheibe vorhanden ist. Die seitliche Führung erfolgt dann mittels Bordscheiben oder über weitere mit Rillen versehene Scheiben. Wegen der besseren Traktion erfolgt der Antrieb in jedem Fall über eine Rillenscheibe.

Die auf dem Riemen befindlichen Rippen können spitz sein oder in einem kleinen Radius auslaufen.

Auch sind unterschiedliche Materialeigenschaften innen und außen denkbar (Härte, Reibbeiwert, Festigkeit usw.). In jedem Fall weist das auf der Antriebsseite befindliche Material gute Traktion und Abriebfestigkeit auf.

Vorzugsweise wird der Riemen in Form von Meterware mit abgeflachtem Keilkopf hergestellt.

### Zeichnungen

Im folgenden wird die erfindungsgemäße Riemen/Scheiben-Anordnung anhand der beigefügten Zeichnungen erläutert. Es zeigt:
Fig. 1 den Prinzipaufbau einer Aufzugsanlage;
Fig. 2 einen Querschnitt durch ein erstes Ausführungsbeispiel eines erfindungsgemäßen Flachrippenriemens;
Fig. 3 einen Querschnitt durch ein zweites Ausführungsbeispiel eines erfindungsgemäßen Flachrippenriemens;
Fig. 4 ausschnittsweise einen Querschnitt durch einen erfindungsgemäßen Flachrippenriemen mit Angabe geometrischer Details; und
Fig. 5a bis 5d verschiedene Keilrippenriemen im Zusammenwirken mit unterschiedlichen Riemenscheiben.

### Beschreibung

Der in Fig. 1 dargestellte Prinzipaufbau einer Aufzugsanlage 2 umfasst im wesentlichen eine Aufzugskabine 4 und ein Gegengewicht 6, die beide durch ein Zug- bzw. Tragmittel 8 über ortsfeste 10a, 10b und an den beweglichen Aufzugsteilen befestigten Scheiben 12a, 12b, 12c miteinander verbunden sind.
Das Zug- bzw. Tragmittel 8 ist kein endlos geschlossener Riemen, sondern das Tragmittel 8 weist zwei Enden 9a, 9b auf, die jeweils mit Hilfe einer Klemmbefestigung 11a, 11b ortsfest angebracht sind.

Eine 10a der beiden ortsfesten Scheiben 10a, 10b ist motorisch angetrieben (Motor M). Bei Linksdrehung der vom Motor M betriebenen Scheibe 10a senkt sich die Kabine 4, während gleichzeitig das Gegengewicht 6 angehoben wird. Bei Rechtsdrehung der motorbetriebenen Scheibe 10a wird die Kabine 4 angehoben und das Gegengewicht 6 senkt sich.
Erfindungsgemäß ist das verwendete Zug- bzw. Tragmittel 8 ein mit Längsrippen versehener Flachriemen, ein sogenannter Keilrippenriemen, und die zugeordneten Scheiben 10; 10a, ...; 12a, ... sind vorzugsweise Rillenscheiben. Wegen der komplizierten Umlenkung des Riemens 8 kommen die Riemen-Seiten 8a, 8b mit verschiedenen Scheiben 10; 10a, 19b; 12a, ... in Kontakt. Erfindungsgemäß ist der Flachriemen 8 mindestens an einer 8a und/oder 8b seiner beiden Seiten 8a, 8b mit Längsrippen 14a, ...; 16a, ... (Fig. 2, Fig. 3 und Fig. 4) versehen. Wegen der wechselseitigen Umschlingung von diversen Scheiben 10; 10a, 10b; 12a, ... erfolgt somit zumindest an einigen der Scheiben 10; 10a, 10b; 12a, ... eine Führung des Riemens 8 mit Hilfe von Rippen 14a ... und/oder 16a, ....

Auf Bordscheiben 26a, 26b (Fig. 5b/5c) kann deshalb auch bei kompliziertester Umlenkung verzichtet werden.

Die erfindungsgemäßen Riemen 8 bestehen aus elastomerem Material 18 und sind mit Zugträgern 20a, 20b, ... verstärkt.
Wie aus einem Vergleich der Figuren 2 und 3 ersichtlich ist, können beide Riemenseiten 8a, 8b gleichartig (Fig. 2) oder ungleichartig (Fig. 3) ausgebildet sein.
Den Riemenseiten 8a, 8b sind jeweils Rillenscheiben 10; 10a, 10b; 12a, ... zugeordnet, wobei die Geometrie der Scheiben-Rillen auf die Geometrie der diesbezüglichen Riemenrippen 14a, ...; 16a, ... und der Geometrie der zwischen den Riemenrippen 14a, ...; 16a, ... befindlichen Nuten 24a, ... abgestimmt ist.
Weisen beide Riemenseiten 8a, 8b unterschiedliche Geometrien (Fig. 3) auf, so sind auch die den Riemenseiten 8a, 8b jeweils zugeordneten Rillenscheiben 10; 10a, 10b; 12a, ... entsprechend unterschiedlich strukturiert.
Weisen die auf einer Riemenseite 8a und/oder 8b befindlichen Rippen 14a, ...; 16a, ... jeweils plane Oberflächen (Auflageflächen 22a, ...) auf, so können die mit dieser Riemenseite 8a und/oder 8b in Eingriff stehenden Scheiben 10; 10b; 12a, ... auch glatt sein (Fig. 5b).
Bei Verwendung von Rillenscheiben brauchen die Riemenrippen 14a, ...; 16a, ... keine Auflageflächen 22a, ... aufzuweisen sondern können spitz zulaufen oder in einem kleinen Radius auslaufen.

Fig. 4 gibt nähere Angaben über eine optimale Gestaltung der Rillengeometrie. Vorzugsweise ist die Summe der Breiten a der Auflageflächen 22a, ... der einzelnen Rippen 14a, ... bzw. 16a, ... mindestens gleich der Hälfte der Gesamtbreite b des Riemens 8. Außerdem ist das Verhältnis der Dicke c des Riemenkerns zur Dicke d des Gesamtriemens 8 vorzugsweise 1 : 1,5 bis 1 : 10. Der Flankenwinkel α der Rippen 14a, ... bzw. 16a, ... liegt zwischen 30° und 90°, vorzugsweise zwischen 30° und 60°.

Aus Fig. 5a bis 5d ist das Zusammenwirken von verschiedenen Keilrippenriemen 8 mit unterschiedlichen Scheiben 10 zu ersehen.

Gemäß Fig. 5a sind Riemenoberfläche und Scheibenoberfläche zueinander kongruent, d. h. der Riemen 8 passt sich exakt der Scheibenoberfläche an.
Da die Rippen 14 von sämtlichen in den Fig. 5a bis 5d dargestellten Riemen 8 abgeplattete Stirnflächen 22 aufweisen, können diese Riemen 8 auch auf glatten Scheiben 10 ablaufen (Fig. 5b). Selbstverständlich können einseitig glatte Keilrippenriemen 8 (siehe z. B. Fig. 5b, 5c und 5d) mit ihrer glatten Seite auch auf glatten Scheiben 10 laufen. Zur Erzeugung eines seitlichen Halts weisen die in Fig. 5b und 5c dargestellten glatten Scheiben 10 Bordkanten 26a, 26b auf. Die in Fig. 5d dargestellte glatte Scheibe 10 ist ballig ausgebildet. Beim Ablaufen auf der balligen Scheibenoberfläche wölbt sich der Riemen 8.

### Bezugszeichenliste

- 2: Aufzugsanlage
- 4: Aufzugskabine
- 6: Gegengewicht
- 8: Flachriemen
- 8a, 8b: Seiten des Riemens
- 8a: Antriebsseite des Riemens
- 9a, 9b: Enden des Tragmittels 8
- 10: (Riemen-)Scheibe
- 10a, 10b: ortsfeste Scheibe(n), Rillenscheibe(n)
- 11a, 11b: Klemmbefestigung des Tragmittels 8
- 12a, 12b, 12c: an den beweglichen Aufzugsteilen befestigte Scheibe(n), Rillenscheibe(n)
- 14; 14a, 14b,: Rippen
- 16a, 16b,: Rippen
- 18: elastomeres Material
- 20a, 20b,: Zugträger
- 22; 22a,: Auflagefläche(n) der einzelnen Rippen, Stimfläche(n)
- 24a,: Nuten zwischen den Rippen
- 26a, 26b: Bordscheibe(n), Bordkante(n)
- a: Auflagebreite einer einzelnen Rippe
- b: Gesamtbreite des Riemens
- c: Dicke des gerippten Riemenbereichs
- d: Dicke des Gesamtriemens
- α: Flankenwinkel der einzelnen Rippen

## Patentansprüche

1. Aufzugsanlage (2) mit einer aus Flachriemen (8) und Scheiben (10; 10a,...; 12a,...) bestehenden Antriebsübertragungsanordnung, wobei der als Meterware in beliebiger Länge hergestellte Flachriemen (8) aus einem elastomerem Material (18) besteht und mit Zugträgern (20a, 20b,...) verstärkt ist, der Flachriemen (8) auf mindestens einer seiner Seiten, d.h. auf Unter- (8a) und/oder Oberseite (8b), mit Längsrippen (14a,...; 16a,...) versehen ist, die Scheiben (10; 10a,...; 12a,...) Rillenscheiben/Flachscheiben sind und als Umlenk- und Antriebsscheiben dienen, **dadurch gekennzeichnet, dass** die auf mindestens einer (8a und/oder 8b) der beiden Seiten (8a, 8b) des Flachriemens (8) befindlichen Längsrippen (14a,... und/oder 16a,...) jeweils eine plane Auflagefläche (22a,...) aufweisen, wobei die planen Auflageflächen (22a,...) zu glatten Scheiben (10; 10a,...; 12a,...) und die zwischen den Längsrippen (14a,...und/oder 16a,..) befindlichen Nuten (24a,,..) zu den Rillen von gerillten Scheiben (10; 10a;...; 12a,...) korrespondieren, und dass der Flankenwinkel (α) der einzelnen Längsrippen (14a,...; 16a,...) zwischen 30° und 90° liegt.

2. Aufzugsanlage nach Anspruch 1, **dadurch gekennzeichnet, dass** im Fall eines beidseitig (8a und 8b) mit Längsrippen (14a,...; 16a,...) versehenen Flachriemens (8) die auf beiden Seiten (8a, 8b) befindlichen Längsrippen (14a,...; 16a,...) geometrisch unterschiedlich ausgebildet sind, wobei die den unterschiedlichen Riemenseiten (8a, 8b) zugeordneten Rillenscheiben (10; 10a,...; 12a,...) jeweils zu den unterschiedlichen Längsrippen (14a,...; 16a,...) entsprechend strukturierte Rillen aufweisen.

3. Aufzugsanlage nach Anspruch 1 oder 2, **dadurch gekennzeichnet, dass** die auf mindestens einer (8a und/oder 8b) der beiden Seiten (8a, 8b) des Flachriemens (8) befindlichen Längsrippen (14a,... und/oder 16a,...) spitz ausgebildet sind oder in einem kleinen Radius auslaufen.

4. Aufzugsanlage nach einem der Ansprüche 1 bis 3, **dadurch gekennzeichnet, dass** die Antriebsscheibe (10a) stets eine Rillenscheibe ist, und dass die der Antriebsscheibe (10a) zugeordnete Seite (8a oder 8b) des Flachriemens (8) stets mit Längsrippen (14a,... oder 16a,...) versehen ist.

5. Aufzugsanlage nach einem der Ansprüche 1 bis 4, **dadurch gekennzeichnet, dass** die Summe der Breiten (b) der planen Auflageflächen (22a,...) der einzelnen Längsrippen (14a,... bzw. 16a,...) mindestens gleich der Hälfte der Gesamtbreite (b) des Flachriemens (8) ist, dass das Verhältnis der Dicke (c) des ungerippten Riemenkems zur Dicke (d) des Gesamtriemens (8) für beidseitig gerippte Riemen im Bereich 1: 1,5 bis 1: 10 und für einseitig gerippte Riemen im Bereich 1: 1,5 bis 1: 5 liegt.

6. Aufzugsanlage nach einem der Ansprüche 1 bis 5, **dadurch gekennzeichnet, dass** der Flachriemen (8) auf seinen beiden Seiten (8a, 8b) unterschiedliche Materialeigenschaften aufweist.

7. Aufzugsanlage nach einem der Ansprüche 1 bis 6, **dadurch gekennzeichnet, dass** der als Meterware hergestellte Flachriemen (8) einen abgeflachten Riemenkopf aufweist.

## Claims

1. Lift installation (2) with a drive transmission arrangement consisting of a flat belt (8) and pulleys (10; 10a, ...; 12a, ...), wherein the flat belt (8), which is produced as piece goods in any length, consists of an elastomeric material (18) and is reinforced by tensile carriers (20a, 20b, ...), the flat belt (8) is provided on at least one of its sides, i.e. on lower side (8a) and/or upper side (8b), with longitudinal ribs (14a, ...; 16a, ...), the pulleys (10; 10a, ...; 12a, ...) are grooved pulleys / flat pulleys and serve as deflecting and drive pulleys, **characterised in that** the longitudinal ribs (14a, ... and/or 16a, ...) disposed on at least one side (8a and/or 8b) of the two sides (8a, 8b) of the flat belt (8) each have a planar support surface (22a, ...), wherein the planar support surfaces (22a, ...) correspond with smooth pulleys (10; 10a, ...; 12a, ...) and the grooves (24a, ...) disposed between the longitudinal ribs (14a, ...; 16a, ...) correspond with the grooves of grooved pulleys (10; 10a, ...; 12a, ...), and that the flank angle (α) of the individual longitudinal ribs (14a, ...; 16a, ...) is between 30° and 90°.

2. Lift installation according to claim 1, **characterised in that** in the case of a flat belt (8) provided on both sides (8a and 8b) with longitudinal ribs (14a, ...; 16a, ...) the longitudinal ribs (14a, ...; 16a, ...) disposed on the two sides (8a, 8b) are of geometrically different construction, wherein the grooved pulleys (10; 10a, ...; 12a, ...) associated with the different belt sides (8a, 8b) each have grooves structured in correspondence with the different longitudinal ribs (14a, ...; 16a, ...).

3. Lift installation according to claim 1 or 2, **characterised in that** the longitudinal ribs (14a, ... and/or 16a, ...) disposed on at least one of the sides (8a and/or 8b) of the two sides (8a, 8b) of the flat belt (8) are formed to be pointed or terminate in a small radius.

4. Lift installation according to any one of claims 1 to 3, **characterised in that** the drive pulley (10a) is always a grooved pulley and that the side (8a or 8b), which is associated with the drive pulley (10a), of the flat belt (8) is always provided with longitudinal ribs (14a, ... or 16a, ...).

5. Lift installation according to any one of claims 1 to 4, **characterised in that** the sum of the widths (b) of the planar support surfaces (22a, ...) of the individual longitudinal ribs (14a, ... or 16a, ...) is equal to at least half of the total width (b) of the flat belt (8) and that the ratio of the thickness (c) of the unribbed belt core to the thickness (d) of the entire belt (8) is in the range 1:1.5 to 1:10 for belts ribbed on both sides and in the range of 1:1.5 to 1:5 for belts ribbed on one side.

6. Lift installation according to any one of claims 1 to 5, **characterised in that** the flat belt (8) has different material characteristics on its two sides (8a, 8b).

7. Lift installation according to any one of claims 1 to 6, **characterised in that** the flat belt (8) produced as piece goods has a flattened belt head.

## Revendications

1. Installation d'ascenseur (2) avec un dispositif de transmission d'entraînement composé de courroies plates (8) et de poulies (10 ; 10a,... ; 12a,...), dans laquelle la courroie plate (8) fabriquée dans n'importe quelle longueur sous forme de produit au mètre se compose d'un matériau élastomère (18) et est renforcée avec des renforts de traction (20a, 20b,...), la courroie plate (8) est pourvue sur l'un au moins de ses côtés, c'est-à-dire sur son côté inférieur (8a) et/ou sur son côté supérieur (8b), de nervures longitudinales (14a,... ; 16a,...), et les poulies (10 ; 10a,... ; 12a,...) sont des poulies à gorges/poulies plates et servent de poulies de renvoi et de poulies d'entraînement,
**caractérisée en ce que** les nervures longitudinales (14a,... et/ou 16a,...) qui se trouvent sur l' un au moins (8a et/ou 8b) des deux côtés (8a, 8b) de la courroie plate (8) présentent chacune une surface d'appui plane (22a,...), les surfaces d'appui planes (22a,...) correspondant à des poulies plates (10 ; 10a,... ; 12a,...) et les rainures (24a,...) qui se trouvent entre les nervures longitudinales (14a,... et/ou 16a,...) correspondant aux gorges des poulies à gorges (10 ; 10a ;... 12a,...), et **en ce que** l'angle de flancs (a) des nervures longitudinales individuelles (14a,... ; 16a,...) est situé entre 30° et 90°.

2. Installation d'ascenseur selon la revendication 1, **caractérisée en ce que** dans le cas d'une courroie plate (8) pourvue sur ses deux côtés (8a et 8b) de nervures longitudinales (14a,... ; 16a,...), les nervures longitudinales (14a,... ; 16a,...) qui se trouvent sur les deux côtés (8a, 8b) sont différentes géométriquement, les poulies à gorges (10 ; 10a,...; 12a,...) associées aux différents côtés de courroie (8a, 8b) présentant chacune des gorges structurées suivant les différentes nervures longitudinales (14a,... ; 16a,...).

3. Installation d'ascenseur selon la revendication 1 ou 2, **caractérisée en ce que** les nervures longitudinales (14a,... et/ou 16a,...) qui se trouvent sur l'un au moins (8a et/ou 8b) des deux côtés (8a, 8b) de la courroie plate (8) ont une forme pointue ou définissent un faible rayon.

4. Installation d'ascenseur selon l'une des revendications 1 à 3, **caractérisée en ce que** la poulie motrice (10a) est toujours une poulie à gorges, et **en ce que** le côté (8a ou 8b) de la courroie plate (8) associé à la poulie motrice (10a) est toujours pourvu de nervures longitudinales (14a,... ou 16a,...) .

5. Installation d'ascenseur selon l'une des revendications 1 à 4, **caractérisée en ce que** la somme des largeurs (a) des surfaces d'appui planes (22a,...) des nervures longitudinales individuelles (14a,..., 16a,...) est au moins égale à la moitié de la largeur totale (b) de la courroie plate (8), et **en ce que** le rapport de l'épaisseur (c) du coeur de courroie non nervuré sur l'épaisseur (d) de toute la courroie (8) est situé dans la plage de 1:1,5 à 1:10 pour les courroies nervurées des deux côtés, et de 1:1,5 à 1:5 pour les courroies nervurées sur un côté.

6. Installation d'ascenseur selon l'une des revendications 1 à 5, **caractérisée en ce que** la courroie plate (8) présente sur ses deux côtés (8a, 8b) des caractéristiques de matériau différentes.

7. Installation d'ascenseur selon l'une des revendications 1 à 6, **caractérisée en ce que** la courroie plate (8) fabriquée sous forme de produit au mètre présente une tête de courroie aplatie.
